# DEMANDE DE BREVET EUROPEEN

(11) **EP 3 636 852 A1**
(43) Date de publication de la demande: **15.04.2020**
(21) Numéro de dépôt: 19200562.7
(22) Date de dépôt: 30.09.2019
(51) Int. Cl.: E04F 13/074, E04F 13/073, E04F 13/077, B32B 25/14, E04F 13/08, E04F 17/08

(54) **PROCEDE DE REALISATION D'UN COFFRAGE MONOBLOC POUR L'HABILLAGE D'UNE TUYAUTERIE**

(30) Priorité: 09.10.2018 FR 1859346
(71) Demandeur: Accoplas Société Générale de Fermetures, 13014 Marseille (FR)
(72) Inventeur: FOURNIER, Jean-Marie, 13012 MARSEILLE (FR)
(74) Mandataire: Cabinet Beau de Loménie

(57) **Abrégé**

L'invention concerne un procédé de réalisation d'un coffrage monobloc pour l'habillage d'une tuyauterie, comprenant la découpe dans une plaque de coffrage composée d'une âme en mousse isolante prise en sandwich entre deux panneaux rigides en polymère thermoplastique d'un profilé monobloc (8) ayant une hauteur et une largeur prédéfinies, la découpe d'au moins une entaille (10) en forme de V dans le profilé monobloc sur toute sa hauteur pour former une ligne de pliage (L) dudit profilé monobloc, le versement dans l'entaille sur toute sa hauteur d'une huile de déformation (12) préalablement chauffée à la température de ramollissement du polymère thermoplastique, le pliage du profilé monobloc au niveau de la ligne de pliage, et le refroidissement actif du profilé monobloc pour en figer définitivement la forme.

## Description

### Arrière-plan de l'invention

La présente invention se rapporte au domaine général des coffrages pour tuyauterie. Elle concerne plus précisément un procédé de fabrication d'un tel coffrage.

Un ensemble de canalisations ou de conduites assurant la circulation d'un fluide domestique (par exemple de l'eau) peut être habillé d'un coffrage. Dans une habitation, outre la fonction esthétique qu'il procure en masquant les canalisations, le coffrage présente l'avantage d'atténuer considérablement les bruits d'écoulement du fluide dans ces canalisations.

Pour réaliser un coffrage de tuyauterie, il est connu de découper plusieurs panneaux de coffrage en polymère thermoplastique aux dimensions voulues, puis de les assembler directement sur le mur portant les canalisations à habiller afin de former un profilé typiquement en forme de « L » ou de « U ». L'assemblage des différents panneaux s'effectue généralement par de la colle.

Pour éviter un tel assemblage fastidieux des panneaux entre eux, une autre solution consiste, à partir d'un panneau monobloc en polymère thermoplastique, de réaliser une ou plusieurs entailles en forme de V sur toute la hauteur du panneau afin d'obtenir des lignes de pliage du panneau. Le panneau est alors plié le long de ces lignes de pliage afin d'obtenir le profilé de la forme voulue (en « L » ou en « U » par exemple).

Ce type de réalisation présente l'avantage d'éviter de recourir à de la colle pour assembler les différents panneaux du profilé entre eux. En revanche, il nécessite de pouvoir plier le panneau le long de sa ligne de pliage. Or, ce panneau est généralement réalisé dans un matériau thermoplastique très rigide et difficilement déformable. Pour le plier, il est donc nécessaire au préalable de le chauffer suffisamment, ce qui augmente considérablement le temps de préparation du profilé.

### Objet et résumé de l'invention

La présente invention a donc pour but principal de proposer un procédé de réalisation d'un coffrage monobloc qui ne présente pas les inconvénients précités.

Conformément à l'invention, ce but est atteint grâce à un procédé de réalisation d'un coffrage monobloc pour l'habillage d'une tuyauterie, comprenant :
la découpe dans une plaque de coffrage composée d'une âme en mousse isolante prise en sandwich entre deux panneaux rigides en polymère thermoplastique d'un profilé monobloc ayant une hauteur et une largeur prédéfinies ;
la découpe d'au moins une entaille en forme de V dans le profilé monobloc sur toute sa hauteur pour former une ligne de pliage dudit profilé monobloc ;
le versement dans l'entaille sur toute sa hauteur d'une huile de déformation préalablement chauffée à la température de ramollissement du polymère thermoplastique ;
le pliage du profilé monobloc au niveau de la ligne de pliage ; et
le refroidissement actif du profilé monobloc pour en figer définitivement la forme.

Le procédé selon l'invention est remarquable en ce qu'il permet d'obtenir un coffrage monobloc aux dimensions voulues facilement et en nécessitant un minimum de temps de préparation. En effet, le recours à de l'huile de déformation permet d'assurer rapidement et efficacement un ramollissement du profilé pour permettre son pliage au niveau de la ligne de pliage. Il en résulte un gain de temps considérable.

De préférence, le refroidissement actif du profilé monobloc est obtenu par versement d'eau froide le profilé. Le recours à de l'eau froide est particulièrement commode et permet de réaliser un refroidissement aisé du profilé pour en figer la forme (typiquement en « L » ou en « U »).

De préférence également, le pliage du profilé monobloc est réalisé manuellement. Le fait d'avoir ramolli le profilé par versement de l'huile de déformation préalablement chauffée permet de réaliser cette étape de pliage manuellement sans recourir à un quelconque outil ou à une aide extérieure.

De préférence encore, l'huile de déformation est une huile entière de déformation sans chlore et elle est préalablement chauffée à une température d'environ 120°C.

Toujours de préférence, la mousse isolante composant l'âme de la plaque de coffrage est une mousse de polystyrène extrudée et le polymère thermoplastique composant les panneaux rigides de la plaque de coffrage est du polychlorure de vinyle.

Dans sa forme finale, le profil peut présenter une forme de « L » avec deux pans de profilé délimités par une ligne de pliage. Alternativement, il peut présenter une forme de « U » avec trois pans de profilé délimités par deux lignes de pliage.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- les figures 1 à 4 montrent différentes étapes de mise en œuvre du procédé de réalisation d'un coffrage monobloc selon l'invention ;
- la figure 5 est une vue en perspective montrant le montage autour d'une canalisation du coffrage monobloc obtenu par le procédé illustré par les figures 1 à 4 ; et
- la figure 6 est une variante de réalisation de coffrage monobloc selon l'invention.

### Description détaillée de l'invention

L'invention concerne la réalisation d'un coffrage pour l'habillage d'une tuyauterie, notamment de canalisations ou de conduites assurant la circulation d'un fluide domestique (par exemple de l'eau). Un tel coffrage permet de masquer la tuyauterie et de fortement atténuer les bruits d'écoulement du fluide.

A cet effet, comme représenté sur la figure 1, le coffrage selon l'invention est réalisé à partir d'une plaque de coffrage 2 composée d'une âme centrale 4 en mousse isolante qui est prise en sandwich entre deux panneaux rigides 6 réalisés en polymère thermoplastique.

A titre d'exemple, on choisira pour l'âme centrale 4 une mousse de polystyrène extrudée ayant une densité brute d'environ 40 kg/m3. Une telle mousse a un fort pouvoir isolant tout en étant économique. Toujours à titre d'exemple, on choisira pour réaliser les panneaux rigides 6 en polychlorure de vinyle (PVC).

Pour une application d'habillage de canalisations d'eau domestique, la plaque de coffrage 2 pourra être dimensionnée de sorte à présenter une âme centrale 4 d'épaisseur de 17 mm environ et de deux panneaux rigides 6 d'épaisseur d'environ 1,3 mm chacun.

La première étape du procédé de réalisation du coffrage monobloc selon l'invention consiste à découper dans une telle plaque de coffrage 2 un profilé 8 ayant une hauteur h et une largeur l prédéfinies. En particulier, la hauteur h correspondra à la hauteur voulue d'habillage des canalisations à recouvrir et la largeur l correspondra à la somme des largeurs X, Y des deux pans du profilé à réaliser (dans le cas d'un profilé en forme de « L »).

L'étape suivante du procédé consiste à réaliser au moins une entaille 10 en forme de « V » dans le profilé 8 ainsi découpé. Cette entaille 10 est découpée directement dans l'épaisseur du profilé sur toute sa hauteur (voir la figure 2).

L'entaille 10 est positionnée en largeur au niveau de la zone de pliage et forme ainsi une ligne de pliage L du profilé délimitant deux pans de profilé 8a, 8b ayant une largeur X pour l'un et une largeur Y pour l'autre (avec l = X + Y).

La réalisation d'une seule ligne de pliage correspond à la fabrication d'un coffrage en forme de « L ». Si l'on souhaite fabriquer un coffrage en forme de « U », il conviendra bien entendu de réaliser deux entailles dans la largeur du profilé de sorte à créer deux lignes de pliage parallèles.

Au cours de l'étape suivante (figure 3), on vient verser de l'huile de déformation 12 préalablement chauffée directement dans l'entaille 10 du profilé. Typiquement, cette opération pourra être réalisée manuellement à l'aide d'un récipient à huile 14.

L'huile de déformation est avantageusement une huile entière de déformation sans chlore. Par exemple, on pourra choisir une huile de formage commercialisée par la société de lubrifiants UNIL OPAL.

L'huile de déformation est chauffée préalablement à son versement dans l'entaille à une température correspondant à la température de ramollissement du polymère thermoplastique constitutif des panneaux rigides de la plaque de coffrage.

On parle plus précisément de la température de ramollissement Vicat (ou VST pour « Vicat Softening Temperature » en anglais) qui définit la température à laquelle la résistance mécanique d'une matière thermoplastique devient insuffisante. A titre d'exemple, pour les panneaux rigides 6 du profilé qui sont réalisés en PVC, l'huile de déformation sera chauffée à 120°C environ, température qui correspond à la température de ramollissement Vicat du PVC.

Le versement de l'huile de déformation 12 préalablement chauffée à une température de 120°C a pour effet de ramollir les panneaux rigides 6 en PVC, de sorte qu'il est alors possible d'effectuer un pliage manuel du profilé 8 le long de la ligne de pliage L comme représenté sur la figure 4.

Le pliage du profilé 8 a pour but de la conformer à sa forme finale. Dans l'exemple de la figure 4, cette forme finale est en « L ». Bien entendu, en fonction de la forme désirée, le nombre de lignes de pliage pourra être différent et le pliage du profilé le long de ces lignes de pliage plus ou moins prononcé.

Une fois la forme finale obtenue, il est procédé à un refroidissement actif du profilé monobloc pour en figer définitivement la forme. Ce refroidissement pourra être réalisé en versant de l'eau froide directement sur le profilé (par l'intermédiaire par exemple d'un arroseur 16). Bien entendu, tout autre processus de refroidissement pourra être utilisé (par exemple par ventilation).

Le profilé obtenu présente ainsi une structure monobloc (i.e. il est formé d'une seule et même pièce) et peut être directement positionné autour des canalisations à habiller comme représenté sur la figure 5. Sur cette figure, le profilé 8 est ainsi positionné autour plusieurs canalisations 17. Il est typiquement collé sur les murs grâce à des joints en silicone (non représentés sur les figures).

La figure 6 représente une variante de réalisation d'un coffrage monobloc selon l'invention.

Dans cette variante de réalisation, le profilé 8' présente, dans sa forme finale, une forme de « U » avec trois pans de profilé 8'a, 8'b et 8'c qui sont délimités par deux lignes de pliage L1, L2.

## Revendications

1. Procédé de réalisation d'un coffrage monobloc pour l'habillage d'une tuyauterie, comprenant :
la découpe dans une plaque de coffrage (2) composée d'une âme (4) en mousse isolante prise en sandwich entre deux panneaux rigides (6) en polymère thermoplastique d'un profilé monobloc (8) ayant une hauteur (h) et une largeur (l) prédéfinies ;
la découpe d'au moins une entaille (10) en forme de V dans le profilé monobloc sur toute sa hauteur pour former une ligne de pliage (L) dudit profilé monobloc ;
le versement dans l'entaille (10) sur toute sa hauteur d'une huile de déformation (12) préalablement chauffée à la température de ramollissement du polymère thermoplastique ;
le pliage du profilé monobloc au niveau de la ligne de pliage ; et
le refroidissement actif du profilé monobloc pour en figer définitivement la forme.

2. Procédé selon la revendication 1, dans lequel le refroidissement actif du profilé monobloc est obtenu par versement d'eau froide.

3. Procédé selon l'une des revendications 1 et 2, dans lequel le pliage du profilé monobloc est réalisé manuellement.

4. Procédé selon l'une quelconque des revendications 1 à 3, dans lequel l'huile de déformation (12) est une huile entière de déformation sans chlore.

5. Procédé selon l'une quelconque des revendications 1 à 4, dans lequel l'huile de déformation (12) est préalablement chauffée à une température d'environ 120°C.

6. Procédé selon l'une quelconque des revendications 1 à 5, dans lequel la mousse isolante composant l'âme (4) de la plaque de coffrage (2) est une mousse de polystyrène extrudée.

7. Procédé selon l'une quelconque des revendications 1 à 6, dans lequel le polymère thermoplastique composant les panneaux rigides (6) de la plaque de coffrage (12) est du polychlorure de vinyle.

8. Procédé selon l'une quelconque des revendications 1 à 7, dans lequel le profilé (8) présente dans sa forme finale une forme de « L » avec deux pans de profilé (8a, 8b) délimités par une ligne de pliage (L).

9. Procédé selon l'une quelconque des revendications 1 à 7, dans lequel le profilé (8') présente dans sa forme finale une forme de « U » avec trois pans de profilé (8'a, 8'b, 8'c) délimités par deux lignes de pliage (L1, L2).
